# EUROPÄISCHE PATENTSCHRIFT

(11) **EP 0 224 154 B1**
(45) Veröffentlichungstag und Bekanntmachung des Hinweises auf die Patenterteilung: **11.04.1990**
(21) Anmeldenummer: 86115870.7
(22) Anmeldetag: 14.11.1986
(51) Int. Cl.: F42B 12/62

(54) **Geschoss mit Wirkkörpern**
Missile with multiple submissiles
Missile à têtes multiples

(30) Priorität: 28.11.1985 DE 3542051
(43) Veröffentlichungstag der Anmeldung: 03.06.1987
(73) Patentinhaber: DIEHL GMBH & CO., 90478 Nürnberg (DE)
(72) Erfinder: Rieger, Gerald, D-8500 Nürnberg (DE)

(56) Entgegenhaltungen:
- DE-A- 2 422 142
- DE-A- 2 739 299
- DE-C- 123 906
- GB-A- 249 765

## Beschreibung

Die Erfindung betrifft ein Geschoß mit Wirkkörpern, die eine zylindrische Mantelwandung aufweisen und zwischen einem Geschoßboden und einem Geschoßkopf axial gestapelt gehalten sind und für deren Ausstoß am Geschoß eine Ausstoßvorrichtung angeordnet ist.

Es ist bekannt, Wirkkörper, die starke Mantelwandungen aufweisen, wie beispielsweise P-Ladungswirkkörper, in Geschossen mit dünnwandiger Geschoßhülle unterzubringen. Bei solchen Geschossen treten Festigkeitsprobleme im Hinblick auf die Abschußfestigkeit des Geschosses und der Wirkkörper, der Drallübertragung vom Waffenrohr auf das Geschoß bzw. die Wirkkörper und den Ausstoßvorgang der Wirkkörper auf.

In dem DE-GM 82 18 780 ist ein Geschoß beschrieben, bei dem eine Vielzahl von Wirkkörpern, die zwischen einem Geschoßboden und einem Geschoßkopf gestapelt sind, mittels eines Zugankers zusammengehalten werden, der beim Ausstoßvorgang bricht. Der Zuganker erstreckt sich zentral durch die Wirkkörper. Für Wirkkörper mit P-Ladungen kann diese Anordnung nicht verwendet werden.

In der EP-A2-0 114 602 ist ein Geschoß zum Transport mehrerer Wirkkörper beschrieben. Die - dünne - Geschoßhülle ist von beim Abschuß und beim Flug auftretenden Belastungen entlastet. Die Eigenstabilität der Wirkkörper ist nicht zur Geschoßentlastung ausgenutzt.

Aufgabe der Erfindung ist es, ein Geschoß der eingangs genannten Art vorzuschlagen, bei dem eine eigene Geschoßhülle entfällt und bei dem die Wirkkörper selbst die nötige Festigkeit des Geschosses gewährleisten.

Erfindungsgemäß ist obige Aufgabe bei einem Geschoß der eingangs genannten Art dadurch gelöst, daß die Mantelwandungen der Wirkkörper selbst die Geschoßhülle bilden, die Mantelwandung jedes Wirkkörpers mit wenigstens zwei achsparallelen, durchgehenden Bohrungen versehen ist, daß durch die fluchtenden Bohrungen der Mantelwandungen der Wirkkörper Zuganker gesteckt sind, die mit ihrem einen Ende am Geschoßboden und mit ihrem anderen Ende am Geschoßkopf befestigt sind und daß jeder Zuganker im Bereich des Geschoßbodens, im Bereich der Stoßstelle zwischen zwei Wirkkörpern und im Bereich des Geschoßkopfes Sollbruchstellen aufweist.

Die Mantelwandungen der gestapelten Wirkkörper bilden dabei selbst die Geschoßhülle. Mittels der Zuganker sind über die Mantelwandungen der Geschoßkopf und der Geschoßboden gegeneinander verspannt. Das Geschoß weist die notwendige Abschußfestigkeit auf. Die Drallübertragung erfolgt vom Geschoßboden über die Wirkkörper auf den Geschoßkopf. Bei der Auslösung des Ausstoßvorganges brechen die Zuganker an den Sollbruchstellen. Dadurch werden die Wirkkörper voneinander und von dem Geschoßboden und dem Geschoßkopf frei.

In bevorzugter Ausgestaltung der Erfindung ist an dem Zuganker im Bereich jeder Mantelwandung

eine Klemmvorrichtung ausgebildet. Dadurch ist erreicht, daß nach dem Brechen der Sollbruchstellen die Zugankerteile in den Bohrungen verbleiben. Es treten also in den Mantelwandungen keine wesentlichen Materialmassenunterschiede auf, die bei Hohlladungen zur Erzeugung eines sprengstoffgeformten Projektils, P-Ladungen genannt, ungünstig wären.

Weitere vorteilhafte Ausgestaltungen der Erfindung ergeben sich aus den Unteransprüchen und der folgenden Beschreibung eines Ausführungsbeispiels. In der Zeichnung zeigen:
Figur 1 ein Geschoß im Längsschnitt,
Figur 2 eine vergrößerte Teilansicht einer Klemmvorrichtung am Zuganker und
Figur 3 eine Alternative zu Figur 2.

Zwischen einem Geschoßboden 1 und einem Geschoßkopf 2 sind zwei P-Ladungs-Wirkkörper 3 und 4 aufeinandergestapelt. Deren Mantelwandungen sind mit 5 bzw. 6 bezeichnet. Die Außendurchmesser des Geschoßbodens 1, des Geschoßkopfes 2 und der Wirkkörper 3, 4 fluchten miteinander.

In jeder Mantelwandung 5, 6 sind achsparallele, durchgehende Bohrungen 7 und 8 bzw. 9 und 10 vorgesehen. Der Geschoßboden 1 weist Gewindebohrungen 11 und 12 auf. Zur Zentrierung des Geschoßbodens 1 und der Wirkkörper 3 und 4 sind am Boden 1 bzw. den Mantelwandungen 5 und 6 Stufungen 13, 14 ausgebildet. Um das fluchtende Ausrichten der Bohrungen 7, 9, 11 bzw. 8,10,12 zu erleichtern, können die Stufungen 13, 14 auch als sich über einen Teil des Umfangs erstreckende Verzahnung ausgebildet sein.

In die Gewindebohrungen 11 und 12 sind Zuganker 15, 16 eingeschraubt, die sich durch die Bohrungen 7, 9 bzw. 8, 10 hindurch erstrecken. Die Zuganker 15, 16 ragen durch Führungsbohrungen 17, 18 eines im Geschoßkopf 2 gelagerten Ausstoßzylinders 19 und Bohrungen 20, 21 eines Bundes 22 des Geschoßkopfes 2. Sie sind mittels Spannmuttern 23, 24 am Bund 22 verspannt.

Der Ausstoßzylinder 19 ist an einem Zünder 25 des Geschoßkopfes 2 verschieblich gelagert. Zwischen dem Zünder 25 und dem Ausstoßzylinder 19 besteht ein Gasraum 26. Der Ausstoßzylinder 19 steht an der Mantelwandung 5 an.

Am Zuganker 15 bzw. 16 ist im Bereich des Geschoßbodens 1 eine erste Sollbruchstelle 27 ausgebildet. Im Bereich der Stoßstelle zwischen den Wirkkörpern 3 und 4 ist an den Zugankern 15, 16 eine zweite Sollbruchstelle 28 ausgebildet. Eine dritte Sollbruchstelle 29 liegt nahe beim Geschoßkopf 2.

Der Durchmesser des Zugankers 15, 16 ist zwischen den Sollbruchstellen 27, 28 geringfügig größer als der Durchmesser zwischen den Sollbruchstellen 28 und 29. Der Durchmesser des Zugankers 15, 16 ist zwischen den Sollbruchstellen 28 und 29 geringfügig größer als zwischen der Sollbruchstelle 29 und der Spannmutter 23 bzw. 24. In den Bohrungen 7 bis 10 sind entsprechende Anschläge 30, 31 für den Zugankerabschnitt mit dem jeweils größeren Durchmesser ausgebildet. Der Abstand zwischen dem Anschlag 30 und der Sollbruchstelle 29 ist größer als der Abstand zwischen dem Anschlag 31 und der Sollbruchstelle 28 (vgl. Figur 1).

Beim Abschuß des Geschosses nehmen die Mantelwandungen 5 und 6 die Abschußbeschleunigung auf. Die Zuganker 15, 16 übertragen die Drallbeschleunigung.

Wird der Zünder 25 gezündet, dann drückt der Ausstoßzylinder 19 auf die Mantelwandung 5 und über die Mantelwandung 6 auf den Geschoßboden 1. Dadurch reißen die Zuganker 15, 16 zunächst an den Sollbruchstellen 27. Der Geschoßboden 1 wird dadurch frei. Anschließend verschieben sich die Mantelwandungen 5, 6 auf den Zugankern 15, 16, so daß der Anschlag 31 auf den größeren Durchmesser des Zugankers 15, 16 bei den Sollbruchstellen 28 trifft. Dadurch reißen auch die Sollbruchstellen 28. Es ist jetzt der Wirkkörper 4 frei. Schließlich trifft der Anschlag 30 des Wirkkörpers 3 auf den Abschnitt größeren Durchmessers bei der Sollbruchstelle 29. Dadurch reißen die Sollbruchstellen 29, so daß nun auch der Wirkkörper 3 vom Geschoßkopf 2 frei ist.

Um zu vermeiden, daß die Teile der abgerissenen Zuganker 15,16 sich aus den Bohrungen 7, 8 bzw. 9, 10 entfernen, ist nach Figur 2 am Zuganker 15, 16 innerhalb der Bohrungen 7, 9 bzw. 8, 10 je ein O-Ring 32 gelagert, der das betreffende Zugankerteil in der Bohrung an einer Kreisringfläche 33 festklemmt, wenn dieses bis zum Anschlag 30 bzw. 31 bewegt ist.

Anstelle des O-Ringes 32 und der Kreisringfläche 33 ist beim Ausführungsbeispiel nach Figur 3 am Zuganker 15, 16 jeweils innerhalb der Bohrungen 7 bis 10 ein selbsthemmender Konus 34 ausgebildet, dem eine entsprechend konische Fläche 35 der Bohrungen 7 bis 10 zugeordnet ist. Der Konus 34 und die konische Fläche 35 ersetzen die Anschläge 30 und 31. Ist der Konus 34 in die konische Fläche 35 gezogen, dann reißt die betreffende Sollbruchstelle 28, 29. Über die selbsthemmende Wirkung des Konusses 34 bleibt das Zugankerteil in der Mantelwandung 5 bzw. 6 gehalten.

## Patentansprüche

1. Geschoß mit Wirkkörper (3, 4), die eine zylindrische Mantelwandung (5, 6) aufweisen und zwischen einem Geschoßboden (1) und einem Geschoßkopf (2) axial gestapelt gehalten sind und für deren Ausstoß am Geschoß eine Ausstoßvorrichtung (19, 25) angeordnet ist und mit mindestens einem Zuganker, dadurch gekennzeichnet, daß die Mantelwandungen (5, 6) der Wirkkörper selbst die Geschoßhülle bilden, die Mantelwandung (5, 6) jedes Wirkkörpers (3, 4) mit wenigstens zwei achsparallelen, durchgehenden Bohrungen (7 bis 10) versehen ist, daß durch die fluchtenden Bohrungen (7, 9; 8, 10) der Mantelwandungen (5, 6) der Wirkkörper (3, 4) die Zuganker (15, 16) gesteckt sind, die mit ihrem Ende am Geschoßboden (1) und mit ihrem anderen Ende am Geschoßkopf (2) befestigt sind und jeder Zuganker (15, 16) im Bereich des Geschoßkopfes (1), im Bereich der Stoßstelle zwischen zwei Wirkkörpern (3, 4) und im Bereich des Geschoßkopfes (2) Sollbruchstellen (27, 28, 29) aufweist.

2. Geschoß nach Anspruch 1, dadurch gekennzeichnet, daß die Mantelwandungen (5, 6) im Bereich der Stoßstellen eine Stufung (13, 14) aufweisen.

3. Geschoß nach Anspruch 2, dadurch gekennzeichnet, daß die Stufung (13, 14) als Verzahnung ausgebildet ist.

4. Geschoß nach einem der vorhergehenden Ansprüche, dadurch gekennzeichnet, daß für den Zuganker (15, 16) im Bereich der Stoßstellen ein Anschlag (30, 31) vorgesehen ist, wobei beim Ausstoß der Zuganker (15, 16) zunächst gegen den Anschlag (31) des der Ausstoßvorrichtung (19) ferneren Wirkkörpers (4) und dann gegen den Anschlag (30) des der Ausstoßvorrichtung (19) näheren Wirkkörpers (3) stößt.

5. Geschoß nach einem der vorhergehenden Ansprüche, dadurch gekennzeichnet, daß an dem Zuganker (15,16) im Bereich der Stoßstellen eine Klemmvorrichtung (32, 33; 34, 35) ausgebildet ist.

6. Geschoß nach Anspruch 5, dadurch gekennzeichnet, daß die Klemmvorrichtung von einem sich in der Bohrung (7 bis 10) an einer Kreisringfläche (33) klemmenden O-Ring (32) besteht.

7. Geschoß nach einem der vorhergehenden Ansprüche 1 bis 5, dadurch gekennzeichnet, daß die Klemmvorrichtung von einem Konus (34) des Zugankers (15, 16) und einer in den Bohrungen (7 bis 10) ausgebildeten konischen Fläche (35) besteht.

8. Geschoß nach Anspruch 4 und 7, dadurch gekennzeichnet, daß die konische Fläche (35) zusammen mit dem Konus (34) den Anschlag bildet.

## Claims

1.. A projectile having effective bodies (3, 4) which have a cylindrical jacket wall (5, 6) and are held axially stacked between a projectile base (1) and a projectile nose (2) and for the ejection of which an ejection device (19, 25) is arranged on the projectile and having at least one tie rod, characterised in that the jacket walls (5, 6) of the effective bodies themselves form the projectile case, the jacket wall (5, 6) of each effective body (3, 4) is provided with at least two axially-parallel continuous bores (7 to 10), in that fixed through the aligned bores (7, 9; 8, 10) of the jacket walls (5, 6) of the effective bodies (3, 4) are the tie rods (15, 16) which are fastened by their end to the projectile base (1) and by their other end to the projectile nose (2) and each tie rod (15, 16) has predetermined breaking points (27, 28, 29) in the region of the projectile base (1), in the region of the junction point between two effective bodies (3, 4) and in the region of the projectile nose (2).

2. A projectile according to claim 1, characterised in that the jacket walls (5, 6) have a stepping (13, 14) in the region of the junction points.

3. A projectile according to claim 2, characterised in that the stepping (13, 14) is designed as a toothing.

4. A projectile according to one of the preceding claims, characterised in that a stop (30, 31) for the tie rod (15, 16) is provided in the region of the junction points, in which respect upon the ejection the tie rod (15, 16) initially strikes against the stop (31) of the effective body (4) further from the ejection device (19) and then against the stop (30) of the effective body (3) nearer to the ejection device (19).

5. A projectile according to one of the preceding claims, characterised in that a clamping device (32, 33; 34, 35) is fashioned on the tie rod (15, 16) in the region of the junction points.

6. A projectile according to claim 5, characterised in that the clamping device consists of an O-ring (32) which is clamped to the bore (7 to 10) on a circular ring surface (33).

7. A projectile according to one of the preceding claims 1 to 5, characterised in that the clamping device consists of a cone (34) of the tie rod (15, 16) and a conical surface (35) fashioned in the bores (7 to 10).

8. A projectile according to claim 4 and 7, characterised in that the conical surface (35) together with the cone (34) forms the stop.

## Revendications

1. Projectile comportant des corps actifs (3, 4) qui présentent une paroi d'enveloppe cylindrique (5, 6) et sont maintenus empilés axialement entre un fond de projectile (1) et une tête de projectile (2) et un dispositif d'éjection (19, 25) étant disposé sur le projectile, pour réaliser son éjection, et comportant au moins un tirant d'ancrage, caractérisé en ce que les parois d'enveloppe (5, 6) des corps actifs mêmes forment l'enveloppe du projectile, la paroi d'enveloppe (5, 6) de chaque corps actif (3, 4) étant pourvu d'au moins deux alésages (7 à 10) traversants à axes parallèles, en ce que les tirants d'ancrage sont enfichés dans les alésages (7, 9; 8, 10) alignés des parois d'enveloppe (5, 6) des corps actifs (3, 4) et fixées par leur extrémité sur le fond de projectile (1) et par leur autre extrémité sur la tête de projectile (2) et chaque tirant d'ancrage (15, 16) présentant, dans la zone du fond de projectile (1), dans la zone de l'emplacement de joint entre deux corps actifs (3, 4) et dans la zone de la tête de projectile (2) des emplacement de rupture obligatoires (27, 28, 29).

2. Projectile selon la revendication 1, caractérisé en ce que les parois d'enveloppe (5, 6) présentent dans la zone des joints un étagement (13, 14).

3. Projectile selon la revendication 1, caractérisé en ce que l'étagement (13,14) est réalisé sous la forme de denture.

4. Projectile selon l'une des revendications précédentes, caractérisé en ce qu'une butée est prévue dans la zone des joints pour le tirant d'ancrage (15, 16), le tirant d'ancrage (15, 16) frappant, lors de l'éjection, tout d'abord contre la butée (31) du corps actif (4) éloigné du dispositif d'éjection (19), et ensuite contre la butée (30) du corps actif (3) plus proche du dispositif d'éjection (19).

5. Projectile selon l'une des revendications précédentes, caractérisé en ce qu'un système de serrage (32, 33; 34, 35) est réalisé sur le tirant d'ancrage (15, 16), dans la zone des joints.

6. Projectile selon la revendication 5, caractérisé en ce que le dispositif de serrage se compose d'un joint torique (32) se serrant sur une face d'anneau circulaire (33) dans l'alésage (7 à 10).

7. Projectile selon l'une des revendications précédentes 1 à 5, caractérisé en ce que le dispositif de serrage se compose d'un cône (34) du tirant d'ancrage (15, 16) et d'une face conique réalisée dans les alésages (7 à 10).

8. Projectile selon les revendications 4 et 7, caractérisé en ce que la face conique (35) forme conjointement avec le cône (34) la butée.
